# EUROPÄISCHE PATENTSCHRIFT

(11) **EP 1 485 555 B1**
(45) Veröffentlichungstag und Bekanntmachung des Hinweises auf die Patenterteilung: **06.02.2008**
(21) Anmeldenummer: 03743863.7
(22) Anmeldetag: 11.03.2003
(51) Int. Cl.: E05B 1/00

(54) **BESCHLAGSGARNITUR**
FITTING
FERRURE

(30) Priorität: 11.03.2002 DE 10210479
(43) Veröffentlichungstag der Anmeldung: 15.12.2004
(73) Patentinhaber: DORMA GmbH + Co. KG, 58256 Ennepetal (DE)
(72) Erfinder: WEINBERG, Andreas, 70199 Stuttgart (DE); RUF, Martin, 72070 Tübingen (DE)
(86) Internationale Anmeldenummer: PCT/EP2003/002449
(87) Internationale Veröffentlichungsnummer: WO 2003/076746

(56) Entgegenhaltungen:
- DE-U- 29 707 200
- GB-A- 2 183 712
- US-A- 2 149 375
- US-B1- 6 289 557

## Beschreibung

Die Erfindung betrifft eine Beschlagsgarnitur, insbesondere für eine Glastür, die im Wesentlichen aus zwei Beschlagshälften besteht.

Derartige Beschlagsgarnituren werden hauptsächlich für Türen von Bädern, Duschen, Umkleideräumen oder dergleichen verwendet. Dabei weisen derartige Beschlagsgarnituren entweder Drücker oder einen Knauf auf. Dabei ist innerhalb des Beschlagschildes eine Anzeigemöglichkeit gegeben, die der Person, die auf eine derartige Tür zugeht, signalisiert, ob die Tür offen oder bereits von innen verschlossen ist. Derartige Besetztzeichen bzw. Freizeichen sind so konzipiert, dass neben dem Drücker ein weiterer Knopf vorhanden ist, der durch Drehen den Riegel des Schlosses herausfährt und gleichzeitig eine Scheibe verdreht, die dann die Information nach außen liefert, dass diese Kabine besetzt ist. Bei derartigen Schlössern ist neben dem Riegel auch eine Falle vorhanden, die mit den Drückern über die Nuss betätigt wird.

Aus der DE 296 19 036 U1 ist eine Beschlagsgarnitur bekannt, die aus zwei Hälften besteht und an denen jeweils ein Türgriff angebracht ist. Zwischen den beiden Hälften befindet sich ein Schloss, dessen Riegel über die Türgriffe betätigbar ist. Diese Beschlagsgarnitur kann nicht für Türen verwendet werden, bei denen ein Verschließen erforderlich ist.

Die US 2,149,375 beschreibt eine Beschlagsgarnitur, die aus zwei gegenüberliegenden Beschlagshälften besteht, zwischen denen ein Schloss angeordnet ist. Eine Beschlagshälfte weist einen Türknopf auf, an dem ein Gummieinsatz, der als Anschlag dienen soll, befestigt ist.

Die Aufgabe der Erfindung besteht darin, den Stand der Technik dahingehend zu erweitern, dass eine ästhetisch ansprechende Beschlagsgarnitur geschaffen wird, die mehrere Funktionen auf engstem Raume beinhaltet und kostengünstig hergestellt werden kann.

Gelöst wird diese Aufgabe durch die Merkmale des Patentanspruches 1. Die Unteransprüche geben dabei eine weitere Ausgestaltung des erfindungsgemäßen Gedankens wieder.

Es wird eine Beschlagsgarnitur, die im Wesentlichen aus zwei gegenüberstehenden Beschlagshälften besteht, vorgeschlagen, zwischen denen ein Schloss integriert ist, und dass mindestens innerhalb einer der Beschlagshälften ein Anschlag für die Tür integriert ist. Die Beschlagshälften können z. B. aus einem Knauf bestehen, wobei die äußere Form den jeweiligen Gegebenheiten ästhetisch angepasst werden kann. Vorzugsweise besteht der Knauf aus einem runden (zylindrischen) Bauteil, deren nach außen abstehende Außenfläche einen schrägen Verlauf aufweist. Dabei ist der z. B. außen liegende Knauf so ausgebildet, dass er eine untere Griffmulde aufweist, um ein Zuziehen der angeschlossenen Tür zu erleichtern. Darüber hinaus ist eine Notöffnung innerhalb einer zentralen Bohrung vorhanden, um im Notfall eine derartige Tür auch von außen öffnen zu können.

Der Knauf, der sich innerhalb der abgeschlossenen Kabine befindet, ist ebenfalls an seiner Außenfläche schräg ausgebildet. Im Gegensatz zu dem äußeren ist der innere Knauf drehbar angeordnet, um über eine Nuss einen Schlossriegel ein- und ausschließen zu können. Der Schlossriegel befindet sich zwischen den beiden Beschlagshälften und wird zur Türkante hin durch an den Beschlagshälften vorhandenen Schilden überdeckt.

Im Außenbereich ist der innen liegende Knauf so ausgebildet, dass er aus zwei verschiedenen Materialien besteht. Dabei weist eines dieser Materialien eine wesentlich geringere Shorehärte auf als das andere Material. Das Material mit der geringen Shorehärte, was z. B. eine gummiartige Verbindung sein kann, kann als Überzug oder auch als separates Bauteil integral in den Knauf eingesetzt werden. Dabei hat es sich aus ästhetischen Gründen herausgestellt, dass der vorstehende Bereich der schrägen Kante bis etwa Mitte des Knaufes reicht. Durch das Material mit der geringeren Shorehärte wird somit gleichzeitig durch diese Beschlagshälfte ein Anschlag für die Tür an einer dahinter liegenden Wand realisiert.

Um eine bessere Handhabung des Knaufes bei einer Drehbewegung ausführen zu können, weist der Knauf an seinem äußeren Umfang zumindest teilweise Vorsprünge auf, die ein Drehen des Knaufes problemlos zulassen.

Die Beschlagshälften werden zur Zentrierung über Fügestifte miteinander verbunden und anschließend durch eine Klemmschraube kraft- und formschlüssig so aneinandergezogen, dass in ihrem Mittenbereich problemlos der Schlossriegel ein- und ausfahren kann.

Während der äußere Knauf fest mit dem Schild und damit der Beschlagshälfte verbunden ist, ist der innere Knauf so ausgestaltet, dass er z. B. auf einen Vierkant formschlüssig aufgesetzt und durch eine Befestigungsschraube von außen gesichert wird.

Innerhalb der Beschlagsschilde befindet sich eine Anzeige, die der benutzenden Person sowohl im Innen- als auch im Außenbereich anzeigt, ob die angeschlossene Tür verriegelt ist. Als Anzeigenindikator befindet sich auf dem Schlossriegel z. B. ein Bereich, der grün gekennzeichnet ist und ein weiterer Bereich für den Besetztzustand, der rot gekennzeichnet ist.

Die Beschlagsgarnitur kann vorzugsweise aus Messing, Leichtmetall, Edelstahl oder Kunststoff hergestellt werden.

Anhand der nachfolgenden Figurenbeschreibung wird eine schematische Darstellung einer erfindungsgemäßen Beschlagsgarnitur erläutert.

Es zeigen:
- Figur 1:: In einer perspektivischen Darstellung eine Beschlagsgarnitur, wobei die Beschlagshälfte, die sich im Innenbereich des abzuschließenden Raumes befindet, nach vorne weist.
- Figur 2:: Eine Beschlagsgarnitur in perspektivischer Darstellung, wobei die Beschlagshälfte, die nach außen weist, im Vordergrund zu sehen ist.
- Figur 3:: In einer Seitenansicht eine Beschlagsgarnitur gemäß den Figuren 1 und 2.
- Figur 4:: Eine Ausschnittsdarstellung der Beschlagsgarnitur mit eingesetztem Riegel, gesehen von der Außenposition.

In der Figur 1 wird eine erfindungsgemäße Beschlagsgamitur 1 wiedergegeben, die im Wesentlichen aus einer Beschlagshälfte 2 (angebracht im Innenbereich einer Tür) und einer Beschlagshälfte 3 (im Außenbereich der Tür angebracht) besteht. In dem Ausführungsbeispiel der Figur 1 sind die Griffstücke der Beschlagshälften 2, 3 als Knauf ausgebildet dargestellt. Der innere Knauf besteht aus einem oberen Knaufteil 10 und einem unteren Knaufteil 11. Diese beiden Knaufteile 10 und 11 weisen eine unterschiedliche Shorehärte auf, wobei der untere Knaufteil 11 eine geringere Shorehärte aufweist. Der untere Knaufteil 11 hat einen vorstehenden Bereich, der als Anschlag 26 (siehe Figur 3) für einen Türanschlag eingesetzt wird. Der äußere Knauf 12 und der innere Knauf mit den Knaufteilen 10 und 11 sind jeweils als zylindrische Bauteile ausgeführt worden. Dabei ist die Aufteilung zwischen den verschiedenen Materialien durch eine entsprechende Trennlinie 37 wiedergegeben, wobei die Trennlinie 37 aus ästhetischen Gründen einen Versatz 14 aufweist. Auf dem zylindrischen Umfang erstreckt sich der Bereich mit der geringeren Shorehärte über die Mittellinie des Knaufes hinweg und ist mit Vorsprüngen 13 versehen. Dadurch ist eine bessere Handhabung des innen liegenden Knaufes möglich, nämlich bei der Drehbewegung in die Drehrichtungen 16, um einen Schlossriegel 4 betätigen zu können. Damit der Knauf drehbar gestaltet werden kann, befindet sich innerhalb des Knaufes eine Ausnehmung, die formschlüssig auf einen Mitnehmer 25, der mit der Nuss 24 zusammenwirkt, aufgesetzt werden kann. Gesichert wird die Beschlagshälfte 2 durch eine Befestigungsschraube 27, die gegen den Mitnehmer 25 angestellt wird.

In der Darstellung der Figur 3 wird deutlich, dass im Anschluss an die Beschlagshälften 2, 3 diese auf Rosetten 7 auftreffen, die in ihrem Brandbereich eine Fase 15 aufweisen. Auch ist aus der Figur 3 zu entnehmen, dass die äußeren Flächen 17 der Beschlagshälften 2, 3 einen schrägen Verlauf einnehmen. Dieses ist insbesondere für den integrierten Anschlag 26 von Bedeutung, da so beim Auftreffen der Beschlagshälfte 2 auf eine Wand der Anschlag 26, der aufgrund seiner geringeren Shorehärte, eine dämpfende Wirkung beim Auftreffen bewirkt. Die Rosetten 7 der Beschlagshälften 2, 3 haben seitlich Schilde 8, die von einer Bohrung 9 durchbrochen sind. Die Bohrung 9 hat die Aufgabe, als Anzeige dafür zu dienen, ob die hinter der Tür liegende Kabine besetzt oder frei ist. Hierzu sind auf dem Schlossriegel Markierungen, die z. B. farblich angelegt sein können, vorhanden. Bei einem Ausschluss des Schlossriegels wird somit ein Anzeigefeld "rot" 29 aktiviert. Dagegen beim Einschluss des Schlossriegels 4 wird ein Anzeigefeld "grün" 28 sichtbar.

Im Gegensatz zu der Beschlagshälfte 2 ist die Beschlagshälfte 3 nicht drehbar mit den anderen Bauteilen, insbesondere der Nuss, verbunden. In gleicher Weise ist die Beschlagshälfte 3 als zylindrisches Bauteil ausgeführt, das ebenfalls eine schräge Außenfläche 17 aufweist. Jedoch sind hier keine zwei unterschiedlichen Materialien zur Anwendung gekommen. Zur besseren Handhabung der Beschlagshälfte 3 befindet sich vorzugsweise an der Unterseite eine Mulde 20, um ein Zuziehen einer Tür z. B. zu erleichtern.

Zentrisch in der Mitte der Beschlagshälfte 3 befindet sich eine Bohrung 18, die von einer Schraube in Form eines Verbindungsdornes 22 durchgriffen wird. Während das eine Ende des Verbindungsdornes 22 einen Vierkant aufweist, der in die Nuss 24 eingreift, weist das andere Ende eine Vorrichtung auf, die eine Notöffnung 19 realisierbar macht. Dieses kann beispielsweise eine Vertiefung sein, die schlitzartig ausgeführt ist, um z. B. mit einem Werkzeug eine Notöffnung der angeschlossenen Tür bewerkstelligen zu können. Auch auf dieser Seite der Beschlagshälfte 3 befindet sich ein Schild 8, das ebenfalls die Bohrung 9 beinhaltet und somit auch als Anzeige in Verbindung mit den Anzeigefeldern 28, 29 des Schlossriegels 4 fungieren kann.

Die Einbettung des Schlossriegels 4 innerhalb der Beschlagsgarnitur 1 kann der Figur 4 entnommen werden. Ferner ist dieser Darstellung zu entnehmen, dass die Fügestifte 6 von z. B. der Beschlagshälfte 2 in die Beschlagshälfte 3 eingreifen. Dabei sind die Fügestifte 6 auf einer der Beschlagshälften 2 oder 3 fest eingetrieben und auf der anderen Seite lose einsetzbar. Hierdurch wird eine Zentrierung und Ausrichtung der Beschlagshälften 2, 3 innerhalb eines Glasausschnittes 5 (der nicht dargestellten Tür) möglich. Verbunden werden die Beschlagshälften 2, 3 über eine Klemmschraube 23, die vorzugsweise nicht innerhalb der Achse der Nuss 24 liegt.

### Bezugszeichenliste

- 1: Beschlagsgarnitur
- 2: Beschlagshälfte (innen)
- 3: Beschlagshälfte (außen)
- 4: Schlossriegel
- 5: Glassausschnitt
- 6: Fügestift
- 7: Rosette
- 8: Schild
- 9: Bohrung
- 10: oberer Knaufteil (innen)
- 11: unterer Knaufteil (innen)
- 12: äußerer Knauf
- 13: Vorsprünge
- 14: Versatz
- 15: Fase
- 16: Drehrichtungen
- 17: Außenfläche
- 18: Bohrung
- 19: Notöffnung
- 20: Mulde
- 21: Verrundung
- 22: Verbindungsdorn
- 23: Klemmschraube
- 24: Nuss
- 25: Mitnehmer
- 26: Anschlag
- 27: Befestigungsschraube
- 28: Anzeigefeld (grün)
- 29: Anzeigefeld (rot)
- 37: Trennlinie

## Patentansprüche

1. Beschlagsgarnitur, insbesondere für eine Ganzglastür, bestehend aus zwei sich gegenüberliegenden Beschlagshälften (2, 3), zwischen denen ein Schloss mit einem Riegel (4) integrier bar ist, wobei der Riegel (4) über eine Nuss (24) aus- und einschließbar ist, und dass mindestens innerhalb einer der Beschlagshälften (2 oder 3) ein Türanschlag (26) integriert ist und im Außenbereich aus zwei verschiedenen Materialien besteht, wobei eines dieser Materialien eine wesentlich geringere Shorehärte als das andere Material aufweist, **dadurch gekennzeichnet, dass** die Beschlagshälften (2, 3) als Knauf (10, 11, 12) ausgebildet sind, deren Stirnflächen, d.h. Außenflächen (17) einen schrägen Verlauf aufweisen, und dass eine (2) der Beschlagshälften aus einem oberen Knaufteil (10) und einem unteren Knaufteil (11) besteht, wobei das untere Knaufteil (11) die geringere Shorehärte aufweist oder dass das Knaufteil (11) mit einem Material mit geringerer Shorehärte überzogen ist.

2. Beschlagsgarnitur nach Anspruch 1, **dadurch gekennzeichnet, dass** die Beschlagshälften (2, 3) ein Schild (8) in Form eines zumindest einseitigen Ansatzes aufweisen.

3. Beschlagsgarnitur nach Anspruch 1, **dadurch gekennzeichnet, dass** die Beschlagsgarnitur (1) für Türen von Bädern, Duschen, Umkleideräumen oder dergleichen verwendet wird.

4. Beschlagsgarnitur nach Anspruch 2, **dadurch gekennzeichnet, dass** in den Schilden (8) eine Anzeige für die Zutrittsmöglichkeit eines hinter der Tür liegenden Raumes vorhanden ist.

5. Beschlagsgarnitur nach Anspruch 4, **dadurch gekennzeichnet, dass** die Anzeige "frei" oder "besetzt" auf dem Schlossriegel (4) in Form von farblich **gekennzeichnet**en Anzeigefeldern (28, 29) vorhanden ist.

6. Beschlagsgarnitur nach Anspruch 1, **dadurch gekennzeichnet, dass** eine der Beschlagshälften (2, 3) festgesetzt und eine der Beschlagshälften (2, 3) drehbar ist, wobei mit der drehbaren Beschlagshälfte die Betätigung des Schlossriegels (4) ausgeführt wird.

7. Beschlagsgarnitur nach Anspruch 6, **dadurch gekennzeichnet, dass** die Beschlagshälfte (3) mindestens eine Mulde (20) in ihrer äußeren Kontur aufweist.

8. Beschlagsgarnitur nach Anspruch 6 oder 7, **dadurch gekennzeichnet, dass** die Beschlagshälfte (3) in Richtung auf die Nuss (24) eine Zentralbohrung (18) aufweist, durch die ein Verbindungsdorn (22) hindurchgeht, der auf die Nuss (24) einwirkt.

9. Beschlagsgarnitur nach Anspruch 8, **dadurch gekennzeichnet, dass** über den Verbindungsdorn (22) eine Notöffnung (19) (Rückzug des Schlossriegels (4)) zur Entriegelung der Tür betätigt werden kann.

10. Beschlagsgarnitur nach Anspruch 6, 7 oder 8, **dadurch gekennzeichnet, dass** die Beschlagshälfte (2) auf einem Mitnehmer (25) formschlüssig aufgesetzt und von außen durch eine Verbindungsschraube (27) festgesetzt wird.

11. Beschlagsgarnitur nach Anspruch 1, **dadurch gekennzeichnet, dass** das Material des Knaufteiles (11) aus Gummi bzw. einer gummiartigen Verbindung besteht.

12. Beschlagsgarnitur nach Anspruch 1, **dadurch gekennzeichnet, dass** das Knaufteil (11) sich etwa bis zur Mitte der Außenfläche (17) erstreckt.

13. Beschlagsgarnitur nach einem der vorhergehenden Ansprüche, **dadurch gekennzeichnet, dass** die Beschlagshälften (2, 3) rund ausgeführt sind.

14. Beschlagsgarnitur nach einem der vorhergehenden Ansprüche, **dadurch gekennzeichnet, dass** das Knaufteil (11) Vorsprünge (13) aufweist.

15. Beschlagsgarnitur nach einem der vorhergehenden Ansprüche, **dadurch gekennzeichnet, dass** die Beschlagshälften (2, 3) über Fügestifte (6) miteinander zentriert und untereinander durch eine Klemmschraube (23) verbunden werden.

16. Beschlagsgarnitur nach einem der vorhergehenden Ansprüche, **dadurch gekennzeichnet, dass** die Beschlagsgarnitur (1) aus Messing, Leichtmetall, Edelstahl oder Kunststoff besteht.

## Claims

1. A fitting assembly, in particular for an all-glass door, consisting of two opposite fitting-halves (2, 3), between which a lock with a dead-bolt (4) can be integrated, the dead-bolt (4), via a follower (24), being able to be pushed out and pulled in, and in that a door stop (26) is integral within at least one of the fitting-halves (2 or 3) and, on the outer area, consists of two different materials, one of these materials having a substantially lower Shore hardness than the other material, **characterized in that** the fitting-halves (2, 3) are formed as a knob (10, 11, 12), their frontal sides, i.e. their outer surfaces (17) having an inclined surface, and **in that** one of the fitting-halves (2) consists of an upper knob part (10) and of a lower knob part (11), the lower knob part (11) having the lower Shore hardness, or the knob part (11) being covered by a material having a lower Shore hardness.

2. A fitting assembly according to claim 1, **characterized in that** the fitting-halves (2, 3) have a plate (8) in the shape of at least one extension on one side.

3. A fitting assembly according to claim 1, **characterized in that** the fitting assembly (1) is used for doors of bath-rooms, showers, change rooms, or the like.

4. A fitting assembly according to claim 2, **characterized in that** a display, indicating the accessibility to a room located behind the door, is provided within the plates (8).

5. A fitting assembly according to claim 4, **characterized in that** the display indicating "free" or "occupied" is provided on the dead-bolt (4) of the lock in the shape of colour-coded display areas (28, 29).

6. A fitting assembly according to claim 1, **characterized in that** one of the fitting-halves (2, 3) is blocked and one of the fitting-halves (2, 3) is rotatable, the rotatable fitting-half executing the actuation of the dead-bolt (4) of the lock.

7. A fitting assembly according to claim 6, **characterized in that** the fitting-half (3) presents at least one depression (20) in the exterior contour thereof.

8. A fitting assembly according to claim 6 or 7, **characterized in that** the fitting-half (3) presents, in the direction towards the follower (24), a central bore (18), through which a connecting pin (22) passes and acts upon the follower (24).

9. A fitting assembly according to claim 8, **characterized in that**, via the connecting pin (22), an emergency opening device (19) (pulling back the dead-bolt (4) of the lock) can be carried out to unlock the door.

10. A fitting assembly according to claim 6, 7 or 8, **characterized in that** the fitting-half (2) is positively placed on a catch (25) and blocked from the outside by means of a connecting screw (27).

11. A fitting assembly according to claim 1, **characterized in that** the material of the knob part (11) consists of rubber, respectively of a rubberlike compound.

12. A fitting assembly according to claim 1, **characterized in that** the knob part (11) extends almost to the centre of the outer surface (17).

13. A fitting assembly according to one of the preceding claims, **characterized in that** the fitting-halves (2, 3) have a round execution.

14. A fitting assembly according to one of the preceding claims, **characterized in that** the knob part (11 ) presents projections (13).

15. A fitting assembly according to one of preceding claims, **characterized in that** the fitting-halves (2, 3) are centred with regard to each other by means of joining pins (6) and connected to each other by means of a clamping screw (23).

16. A fitting assembly according to one of the preceding claims, **characterized in that** the fitting assembly (1) is made from brass, light metal, stainless steel, or plastic material.

## Revendications

1. Ensemble de ferrure, en particulier pour une porte toute en verre, composé de deux demi-ferrures (2, 3) l'une en face de l'autre, entre lesquelles peut s'intégrer une serrure avec un pêne dormant (4), le pêne dormant (4) pouvant être sorti et rentré par l'intermédiaire d'un fouillot (24), et en ce qu'une butée de porte (26) est intégrée dans au moins l'une des demi-ferrures (2 ou 3) et est composée de deux matières différentes dans la région extérieure, l'une de ces matières ayant une dureté Shore considérablement inférieure à celle de l'autre matière, **caractérisé en ce que** les demi-ferrures (2, 3) sont aménagées comme bouton (10, 11, 12), leurs faces terminales, c'est-à-dire les surfaces extérieures (17) ayant une surface oblique, et **en ce que** l'une des demi-ferrures (2) est composée d'une partie de bouton supérieure (10) et d'une partie de bouton inférieure (11), la partie de bouton inférieure (11) ayant la dureté Shore inférieure ou la partie de bouton (11) étant recouverte d'une matière ayant une dureté Shore inférieure.

2. Ensemble de ferrure selon la revendication 1, **caractérisé en ce que** les demi-ferrures (2, 3) ont un écusson (8) en forme d'une extension au moins unilatérale.

3. Ensemble de ferrure selon la revendication 1, **caractérisé en ce que** l'ensemble de ferrure (1) est utilisé pour les portes de salles de bain, de douches, de vestiaires ou similaire.

4. Ensemble de ferrure selon la revendication 2, **caractérisé en ce qu'**un affichage sur la possibilité d'accès à une pièce située derrière la porte est prévu dans les écussons (8).

5. Ensemble de ferrure selon la revendication 4, **caractérisé en ce que** l'affichage « libre » ou « occupé » est prévu sur le pêne dormant (4) de la serrure en forme de champs d'affichage (28, 29) colorés.

6. Ensemble de ferrure selon la revendication 1, **caractérisé en ce que** l'une des demi-ferrures (2, 3) est fixe et l'une des demi-ferrures (2, 3) est tournante, l'actionnement du pêne dormant (4) de la serrure étant effectué avec la demi-ferrure tournante.

7. Ensemble de ferrure selon la revendication 6, **caractérisé en ce que** la demi-ferrure (3) présente au moins une dépression (20) dans son contour extérieur.

8. Ensemble de ferrure selon la revendication 6 ou 7, **caractérisé en ce que** la demi-ferrure (3) présente un perçage central (18) dans la direction envers le fouillot (24), à travers lequel passe une broche de raccordement (22), qui agit sur le fouillot (24).

9. Ensemble de ferrure selon la revendication 8, **caractérisé en ce qu'**une ouverture d'urgence (19) (retrait du pêne dormant (4) de la serrure), pour déverrouiller la porte, peut être effectuée par l'intermédiaire de la broche de raccordement (22).

10. Ensemble de ferrure selon la revendication 6, 7 ou 8, **caractérisé en ce que** la demi-ferrure (2) est posée par la forme sur un entraîneur (25) et fixée de l'extérieur par une vis de raccordement (27).

11. Ensemble de ferrure selon la revendication 1, **caractérisé en ce que** la matière de la partie de bouton (11) est faite de caoutchouc ou d'un composé de caoutchouc.

12. Ensemble de ferrure selon la revendication 1, **caractérisé en ce que** la partie de bouton (11) s'étend environ jusqu'au centre de la surface extérieure (17).

13. Ensemble de ferrure selon l'une des revendications précédentes, **caractérisé en ce que** les demi-ferrures (2, 3) sont rondes.

14. Ensemble de ferrure selon l'une des revendications précédentes, **caractérisé en ce que** la partie de bouton (11) présente des projections (13).

15. Ensemble de ferrure selon l'une des revendications précédentes, **caractérisé en ce que** les demi-ferrures (2, 3) sont centrées les unes par rapport aux autres par l'intermédiaire de tiges d'assemblage (6) et sont interconnectées par une vis de serrage (23).

16. Ensemble de ferrure selon l'une des revendications précédentes, **caractérisé en ce que** l'ensemble de ferrure (1) est fait de laiton, de métal léger, d'acier inoxydable ou de matière plastique.
